# EUROPÄISCHE PATENTSCHRIFT

(11) **EP 0 193 908 B1**
(45) Veröffentlichungstag und Bekanntmachung des Hinweises auf die Patenterteilung: **11.01.1989**
(21) Anmeldenummer: 86102725.8
(22) Anmeldetag: 03.03.1986
(51) Int. Cl.: F15B 9/09

(54) **Ventilvorrichtung zur Wegeregelung einer Kolben-Zylinder-Einheit**
Valve device for positioning a piston-cylinder-device
Dispositif de soupape pour positionner un vérin à piston et cylindre

(30) Priorität: 07.03.1985 DE 3508148
(43) Veröffentlichungstag der Anmeldung: 10.09.1986
(73) Patentinhaber: Herion-Werke KG, D-70736 Fellbach (DE)
(72) Erfinder: Stahl, Rolf, D-7307 Aichwald (DE)
(74) Vertreter: Leyh, Hans, Dr.-Ing.

(56) Entgegenhaltungen:
- WO-A-81/02185
- FR-A- 2 508 565
- US-A- 3 131 608

## Beschreibung

Die Erfindung betrifft eine Ventilvorrichtung zur Wegeregelung einer Kolben-Zylinder-Einheit, mit einem Druckregelventil, dessen Ventilkolben z. B. durch einen Proportional-Magneten ansteuerbar ist und über das der Zylinderkolben mit einem Druckmittel beaufschlagbar ist, wobei zwischen dem Zylinderkolben und einem Ende des Ventilkolbens eine mit dem Ventilkolben zusammenwirkende, als Schraubendruckfeder ausgebildete Regelfeder angeordnet ist.

Aus der WO-A-81/02185 ist eine hydraulische Stellvorrichtung bekannt, bei der ein Kolben-Zylinder-Aggregat durch ein von einem Proportionalmagneten angesteuertes Regelventil betätigt wird. Eine Regelfeder steht über den Anker des Proportionalmagneten in Wirkverbindung mit dem Kolben des Druckregelventiles. Während der Einregelung wird der Anker axial verschoben, wobei die Regelfeder, die mit ihrer einen Stirnseite stumpf an dem Anker anliegt, im wesentlichen über ihren gesamten Umfang durch den Anker belastet und beaufschlagt.

Die bekannte Stellvorrichtung, bei der das Ventil und der Proportionalmagnet in das Gehäuse des Kolben-Zylinder-Aggregates integriert sind, ist konstruktiv relativ aufwendig.

Der Erfindung liegt demgegenüber die Aufgabe zugrunde, eine Ventilvorrichtung der eingangs genannten Art derart weiterzubilden, daß bei konstruktiv einfachem Aufbau auch bei exzentrischem Einbau des Druckregelventiles und des Proportionalmagneten in die Kolben-Zylinder-Einheit eine sichere Wirkverbindung zwischen der Regelfeder und dem Kolben des Druckregelventils geschaffen wird.

Nach der Erfindung wird dies dadurch erreicht, daß das Druckregelventil als eigenständige, einbaufertige Einheit ausgebildet ist, die am bzw. im Zylinder der Kolben-Zylinder-Einheit derart befestigt ist, daß die Regelfeder durch den Ventilkolben asymmetrisch beaufschlagt ist.

Weitere Merkmale der Erfindung ergeben sich aus den Unteransprüchen. Eine beispielsweise Ausführungsform der Erfindung wird nachfolgend anhand der Zeichnung erläutert, in der
Fig. 1 teilweise im Schnitt eine Ventilvorrichtung mit einem Druckregelventil und einer Kolben-Zylinder-Einheit zeigt.
Fig. 2 zeigt einen Schnitt durch das Druckregelventil nach Fig. 1.

Fig. 1 zeigt die Ventilvorrichtung 10 mit einem Druckregelventil 12, das durch einen Proportionalmagneten 14 angesteuert ist. Das Ventil hat einen Zulaufanschluß 16, einen Rücklaufanschluß 18 und einen Verbraucheranschluß 20. Als Druckmittel wird z. B. Luft verwendet.

Das Druckregelventil 12 ist zusammengefaßt mit einer Kolben-Zylinder-Einheit, bestehend aus einem Zylinder 22 und einem in diesem axial bewegbaren Kolben 24, der fest mit einer Kolbenstange 26 verbunden ist, die sich durch das Gehäuse des Zylinders 22 nach außen erstreckt zur Betätigung irgendeines nicht-gezeigten Gerätes.

Das Druckregelventil 12 kann in geeigneter Weise am Zylinder 22 befestigt sein, es kann aber auch zweckmäßigerweise direkt in den Zylinder 22 eingebaut sein, wie in Fig. 1 dargestellt ist.

Der Verbraucheranschluß 20 des Druckregelventils 12 ist über eine Leitung 28 mit einer Kammer 30 im Zylinder 22 verbunden, derart, daß das Druckmittel vom Verbraucheranschluß 20 des Druckregelventils 12 über die Leitung 28 der Kammer 30 zugeführt werden kann, um die in Fig. 1 untere Stirnfläche des Kolbens 24 mit dem Druckmittel zu beaufschlagen.

Zwischen dem Gehäuse des Zylinders 22 und der in Fig. 1 oberen Stirnfläche des Kolbens 22 ist eine Druckfeder 32 angeordnet, welche die Kolbenstange 26 umschließt und die dazu dient, den Kolben 24 in die in Fig. 1 dargestellte Null-Stel-lung bzw. Grundstellung zu drücken.

Eine weitere Druckfeder, die eine Regelfeder 34 bildet und die erste Druckfeder 32 praktisch konzentrisch umgibt, was aber nicht der Fall zu sein braucht, ist zwischen der in Fig. 1 oberen Stirnfläche des Kolbens 24 und dem Zylinder 22 eingebaut.

Das eine Ende der Regelfeder 34 stützt sich, wie erwähnt, am Kolben 24 ab, während das andere Ende der Regelfeder 34 in einer Ringnut 74 abgestützt ist, die im Zylinder 22 ausgebildet ist und in der dergestellten Ausführungsform konzentrisch zur Mittelachse 76 des Kolben-Zylinder-Aggregates angeordnet ist.

In der Ringnut liegt zwischen dem Nutgrund und der Regelfeder 34 zur gleichmäßigeren Kraftübertragung ein Stützring 36.

Die Ringnut 74 ist, wie in Fig. 1 dargestellt, im Bereich des Druckregelventiles 12 unterbrochen, derart, daß der Stützring 36 durch ein Endstück 58 des Ventilkolbens 52 (Fig. 2) axial beaufschlagt werden kann.

Das Endstück 58 liegt hierbei direkt oder über eine Kappe 60 an dem Stützring 36 an.

Fig. 2 zeigt im Schnitt das Druckregelventil 12, das in der dargestellten Ausführungsform in eine Bohrung 78 des Zylinders 22 eingebaut ist.

Die Bohrung 78 verläuft praktisch parallel zur Mittelachse 76 des Zylinders 22 und sie erstreckt sich, wie insbesondere Fig. 2 zeigt, bis zur Ringnut 74, so daß die Bohrung 78 in direkter Verbindung mit der Ringnut 74 steht und daher im Bereich der Bohrung 78 die Ringnut 74 keinen Boden hat, so daß über den Stützring 36 die Regelfeder 34 durch den Ventilkolben 52 über dessen Endstück 58 und die Kappe 60 beaufschlagt werden kann.

Das Druckregelventil 12 hat ein Gehäuse 38, das in der dargestellten Ausführungsform ein Teil des Zylinders 22 ist.

Im Gehäuse 38 sind axial hintereinander eine Führungsbüchse 4.0 und eine Führungsbüchse 42 angeordnet.

In der Führungsbüchse 40 ist eine Ventilbüchse 44 axial geführt, auf deren in Fig. 2 unteres, schaftförmiges Ende, das mit Gewinde versehen ist, ein Ventilteller46 geschraubt ist. Der Ventilteller 46 wirkt mit einem an der Führungsbüchse 40 ausgebildeten Ventilsitz 48 zusammen. Mittels einer Druckfeder 50, die zwischen dem Ventilteller 46 und der Führungsbüchse 42 sitzt, wird der Ventilteller 46 ständig in Schließrichtung gegen seinen Ventilsitz 48 gedrückt.

Der Ventilkolben 52 wird durch den Anker 54 des Proportionalmagneten 14 in axialer Richtung beaufsghlagt (wobei anstelle des Proportionalmagneten auch andere Einrichtungen zur Beaufschlagung und Einstellung des Ventilkolbens 52 vorgesehen werden können).

Der Ventilkolben 52 hat einen Ventilteller 64, der mit einem an der Ventilbüchse 44 ausgebildeten Ventilsitz 66 zusammenwirkt.

Der Ventilkolben 52 hat ferner einen langgestreckten Schaft 56 kleineren Durchmessers, der sich durch eine zentrale axiale Bohrung 62 erstreckt, die in der Ventilbüchse 44 ausgebildet ist. Zwischen dem Schaft 56 und der Innenwand der Bohrung 62 ist ein Ringraum gebildet, durch den das Druckmittel, wie noch erläutert wird, zum Auslaß oder Rücklaufanschluß 18 strömen kann.

An den Schaft 56 schließt sich ein Endstück 58 an, das ebenfalls Teil des Ventilkolbens 52 ist und das einen größeren Durchmesser hat als der Schaft 56 und in der Führungsbüchse 42 axial geführt ist.

Das Endstück 58 kann direkt am Stützring 36 anstoßen, in der dargestellten Ausführungsform sitzt jedoch eine Kappe 60 auf dem Endstück 58, die ihrerseits am Stützring 36 anliegt.

Zwischen dem Schaft 80 der Ventilbüchse 44 und der Innenwand der Führungsbüchse 40 ist eine ringförmige Kammer 68 gebildet, die in Verbindung mit dem Zulaufanschluß 16 steht.

Zwischen der Führungsbüchse 40 und der Ventilbüchse 44 ist eine Dichtung 70 und zwischen der Führungsbüchse 42 und dem Endstück 58 des Ventilkolbens ist eine Dichtung 72 angeordnet.

Die erfindungsgemäße Vorrichtung arbeitet wie folgt :

Der Kolben 24 des Kolben-Zylinder-Aggregates befindet sich, wie Fig. 1 zeigt, in seiner Grundstellung. Der Zylinder 22, bzw. seine Kammer 30, ist über die Leitung 28, den Verbraucheranschluß 20, die Bohrung 62 und den offenen Ventilsitz 66 zum Auslaß bzw. Rücklaufanschluß 18 hin entlüftet. Der Ventilsitz 48 ist durch den Ventilteller 46 geschlossen und damit der Zulaufanschluß 16 gesperrt.

Wird nun der Proportionalmagnet 14 erregt, so wird über seinen Anker 54 eine axiale Kraft auf den Ventilkolben 52 ausgeübt, der sich (bezogen auf Fig. 2) axial nach unten bewegt und zunächst den Ventilsitz 66 schließt, womit der Auslaß 18 gesperrt ist. Sobald der Ventilkolben 52 auf dem Ventilsitz 66 aufsitzt, wird bei weiterer axialer Bewegung die Ventilbüchse 44 mitgenommen und ebenfalls axial nach unten bewegt, wodurch der Ventilteller 46 vom Ventilsitz 48 abgehoben und der letztere geöffnet wird. Das Druckmittel kann dann vom Zulaufanschluß 16 her über die ringförmige Kammer 68 und den geöffneten Ventilsitz 48 zum Verbraucheranschluß 20 strömen und von dort über die Leitung 28 in die Kammer 30 des Zylinders 22.

Durch die axiale Verschiebung des Ventilkolbens 52 wird über dessen Endstück 58 und die Kappe 60 der Stützring 36 beaufschlagt und um das Maß der axialen Verschiebung des Ventilkolbens 52 aus einer Grundstellung in Richtung zur und gegen die Kraft der Feder 34 angehoben.

Durch das Druckmittel in der Kammer 30 wird die Stirnfläche 82 des Kolbens 24 beaufschlagt und der letztere gegen die Kraft der Federn 32 und 34 nach oben (bezogen auf Fig. 1) bewegt, wodurch die Feder 34 (und die Feder 32) gespannt wird. Die Regelfeder 34 übt nun auf den Stützring 36 eine Kraft aus, die proportional zum Weg des Kolbens 24 ist. Diese Kraft wird über die Kappe 60 auf den Ventilkolben 58, 52 übertragen und von diesem auf den Anker 54 des Proportionalmagneten 14.

Überwiegt diese Kraft die Kraft des Proportionalmagneten, so wird der Ventilkolben 52 etwas nach oben (bezogen auf Fig. 2) verschoben, wobei die Ventilbüchse 44 dieser Bewegung folgt, da ihr Ventilteller 46 durch die Druckfeder 50 in Schließrichtung des Ventilsitzes 48 beaufschlagt ist. Der Öffnungsquerschnitt des Ventilsitzes 48 wird dabei verringert, was zur Folge hat, daß weniger Druckmittel vom Zulaufanschluß 16 nachströmen kann.

Die Aufwärtsbewegung des Ventilkolbens 52 wird fortgesetzt, bis sich ein Kräftegleichgewicht zwischen der von der Regelfeder 34 einerseits und vom Proportionalmagneten 14 andererseits auf den Ventilkolben 52 ausgeübten Kräfte einstellt.

Wird der Proportionalmagnet 14 stärker erregt, so überwiegt die von ihm auf den Ventilkolben 52 ausgeübte Kraft und der Ventilsitz 48 wird weiter geöffnet und damit der Durchflußquerschnitt für das vom Zulaufanschluß 16 kommende Druckmittel vergrößert, wodurch die Kraft auf den Kolben 24 ebenfalls erhöht wird.

Der Hub des Kolbens 24 wird dadurch größer und damit auch die Spannung der Regelfeder 34 und die Kraft, welche diese auf den Ventilkolben 52 ausübt. Der ganze Vorgang wiederholt sich nun, bis sich wieder ein Kräftegleichgewicht zwischen Regelfeder 34 und der vom Proportional- magneten 14 ausgeübten Kraft einstellt.

Der Hub des Kolbens 24 ist damit direkt proportional zur Einstellung bzw. zur Erregung des Proportionalmagneten 14.

Es erfolgt somit ein Kräftevergleich zwischen Regelfeder und Proportionalmagneten.

Die Regelung erfolgt praktisch unabhängig von Druckschwankungen des Druckmittels und unabhängig von Reibungskräften.

Dargestellt und beschrieben wurde eine Ausführungsform, bei der der Proportionalmagnet 14 eine stoßende Kraft auf den Ventilkolben 52 ausübt. Die Erfindung ist jedoch ebenso bei umgekehrter Arbeitsweise anwendbar, d. h. wenn der Proportionalmagnet eine ziehende Kraft auf den Ventilkolben ausübt.

## Patentansprüche

1. Ventilvorrichtung zur Wegeregelung einer Kolben-Zylinder-Einheit (22, 24), mit einem Druckregelventil (12), dessen Ventilkolben (52) z. B. durch einen Proportional-Magneten (14) ansteuerbar ist und über das der Zylinderkolben (24) mit einem Druckmittel beaufschlagbar ist, wobei zwischen dem Zylinderkolben (24) und einem Ende (58) des Ventilkolbens (52) eine mit dem Ventilkolben (52) zusammenwirkende, als Schraubendruckfeder ausgebildete Regelfeder (34) angeordnet ist, dadurch gekennzeichnet, daß das Druckregelventil (12) als eigenständige, einbaufertige Einheit ausgebildet ist, die am bzw. im Zylinder (22) der Kolben-Zylinder-Einheit derart befestigt ist, daß die Regelfeder (34) durch den Ventilkolben (52) asymmetrisch beaufschlagt ist.

2. Ventilvorrichtung nach Anspruch 1, dadurch gekennzeichnet, daß zur Kraftübertragung zwischen dem Ventilkolben (52) und der Regelfeder (34) ein Stützring (36) angeordnet ist.

3. Ventilvorrichtung nach Anspruch 2, dadurch gekennzeichnet, daß der Stützring (36) in einer Ringnut (74) des Zylinders (22) angeordnet ist.

4. Ventilvorrichtung nach Anspruch 3, dadurch gekennzeichnet, daß die Ringnut (74) im Bereich des Druckregelventiles (12) unterbrochen ist zur Beaufschlagung des Stützringes (36) bzw. der Regelfeder (34) durch den Ventilkolben (52).

## Claims

1. Valve equipment used for directional control of a piston/cylinder unit (22, 24), with a pressure regulator valve (12) the valve piston (52) of which can be actuated f. i. by a proportional magnet (14) and the pressure regulator will allow the entry of a pressure means via the cylinder piston (24) whereby a control spring (34) fitted as a coil pressure spring and acting with the valve piston (52) is situated between the cylinder piston (24) and one end (58) of the valve piston (52), characterized in that the pressure regulator valve (12) constitutes an independent, ready-to-mount unit fixed at or within the cylinder (22) of the piston/cylinder unit in a way that the control spring (34) is actuated asymmetrically by the valve piston (52).

2. Valve equipment of claim 1, characterized in that a support ring (36) is provided in order to achieve the load transmission between the valve piston (52) and the control spring (34).

3. Valve equipment of claim 2, characterized in that the support ring (36) is arranged in a ring groove (74) of the cylinder (22).

4. Valve equipment of claim 3, characterized in that the ring groove (74) is interrupted within the range of the pressure regulator valve (12) and this in order to allow the admission of the support ring (36) or of the control spring (34) by means of the valve piston (52).

## Revendications

1. Equipement de soupape pour le réglage des voies d'une unité piston/cylindre (22, 24), avec une soupape de réglage de pression (12) dont le piston de soupape (52) est susceptible d'être commandé, par ex. par un aimant proportionnel (14) et par l'intermédiaire de laquelle le piston cylindre (24) peut être commandé par un moyen de pression, équipement pour lequel, entre le piston cylindre (24) et une extrémité (58) du piston de soupape (52), un ressort de réglage (34) conçu en tant que ressort de pression à vis et fonctionnant avec le piston de soupape (52) est aménagé, caractérisé en ce que la soupape de réglage de pression (12) est conçue en tant qu'unité indépendante et prête à monter qui est fixé sur ou dans le cylindre (22) de l'unité piston/cylindre de manière à ce que le ressort de réglage (34) est commandé de manière asymétrique par le piston de la soupape (52).

2. Equipement de soupape selon la revendication 1, caractérisé en ce qu'un anneau de support (36) est aménagé pour la transmission de la force entre le piston de soupape (52) et le ressort de réglage (34).

3. Equipement de soupape selon la revendication 2, caractérisé en ce que l'anneau de support (36) est aménagé dans une rainure annulaire (74) du cylindre (22).

4. Equipement de soupape selon la revendication 3, caractérisé en ce que la rainure annulaire (74) est interrompue dans la zone de la soupape de réglage de pression (12) et ce pour assurer la commande de l'anneau de support (36) ou du ressort de réglage (34) par le piston de la soupape (52).
